# FASCICULE DE BREVET EUROPEEN

(11) **EP 0 375 623 B1**
(45) Date de publication et mention de la délivrance du brevet: **27.09.1995**
(21) Numéro de dépôt: 89810964.0
(22) Date de dépôt: 15.12.1989
(51) Int. Cl.: F21P 1/00, F21V 19/00

(54) **Rampe d'alimentation électrique**
Elektrische Lichtleiste
Electric power strip

(30) Priorité: 20.12.1988 CH 4705/88
(43) Date de publication de la demande: 27.06.1990
(73) Titulaire: Agabekov, Branka, 1222 Vésenaz (CH)
(72) Inventeur: Agabekov, Branka, 1222 Vésenaz (CH)
(74) Mandataire: Dietlin, Henri

(56) Documents cités:
- EP-A- 0 126 023
- FR-A- 1 336 790
- GB-A- 2 140 548

## Description

La présente invention a pour objet une rampe d'alimentation électrique pour dispositifs consommateurs de courant, tels que des systèmes d'éclairage.

On connaît déjà des rampes d'alimentation électriques présentant une succession de paires de contacts électriques destinées à recevoir chacune un élément consommateur de courant, ces rampes comportant des bandes conductrices métalliques avec des saillies formant les contacts électriques qui traversent des fentes pratiquées dans un support isolant.

Dans le brevet suisse CH-A-599.501 est décrite une rampe d'éclairage dont le support présente des ailes formant entre elles un angle de 90°, des bandes métalliques étant montées sur les surfaces internes des ailes. Ces bandes métalliques comportent des clips en L fixés par paires alternativement et à des distances prédéterminées sur l'une et l'autre des bandes métalliques pour retenir les lampes montées selon l'axe du profil.

Par le brevet européen EP-A-0.126.023, on connaît la possibilité de remplacer les clips en L par des languettes découpées dans le sens de la bande et repliées de 90°, l'extrémité de la languette présentant un trou destiné à positionner un contact électrique d'un élément consommateur de courant. Les bandes métalliques sont fixées sur les ailes au moyen de rivets.

Le brevet anglais GB-A-2.140.548 concerne un support pour lampe d'automobile constitué par deux plaques métalliques superposées et séparées par une couche isolante. Des languettes conductrices formées dans les plaques sont repliées du même côté de l'ensemble et traversent un dégagement prévu à cet effet pour alimenter une ou plusieurs ampoules. L'ensemble est inséré dans un dégagement correspondant d'un support isolant.

La présente invention vise à simplifier le montage des constituants des systèmes d'éclairage connus et a pour objet une rampe d'éclairage présentant une succession de paires de contacts électriques comportant au moins deux bandes conductrices superposées recouvertes par un corps isolant, ayant à des distances prédéterminées des plaquettes disposées à 90° traversant un dégagement prévu à cet effet et dont l'extrémité libre est agencée de manière à positionner au moins indirectement un contact électrique d'un élément consommateur de courant.

Elle est caractérisée en ce que les corps isolants sont constitués par un revêtement appliqué sur chaque bande conductrice, à l'exception des plaquettes de contact, les bandes conductrices présentant des ouvertures isolées électriquement pour le passage des plaquettes de la ou des bandes disposées au-dessous.

Dans une forme d'exécution préférentielle, le revêtement isolant est constitué par un émail appliqué au four sur chaque bande métallique, à l'exception des plaquettes de contact.

Le dessin annexé représente, à titre d'exemple non limitatif, une forme d'exécution de l'objet de la présente invention.

La figure 1 est une vue en perspective éclatée des composants principaux d'une rampe, dans une variante préférentielle.

La figure 2 est une coupe longitudinale de l'ensemble monté, entre les flèches II-II à la figure 1.

La figure 3 est une coupe transversale de l'ensemble monté selon III-III à la figure 2.

En se référant à la figure 1 la rampe est constituée par superposition d'une bande isolante de protection 1, d'une première bande conductrice 2, d'une seconde bande conductrice 4, chaque bande étant protégée par un corps isolant constitué par des revêtements 3 et 5 appliqués respectivement sur les bandes 2 et 4.

La face supérieure 12 de la bande comporte une couche adhésive protégée par une bande détachable 14 qui sera retirée au montage de l'ensemble. La face inférieure 13 peut également comporter une couche adhésive protégée par une bande 15 qui sera retirée pour permettre la fixation de l'ensemble à l'emplacement désiré.

La première bande conductrice 2 est destinée à être reliée, par tout moyen connu de l'homme de métier, à l'une des bornes d'une alimentation électrique, non représentée au dessin. La bande conductrice 2 comporte, à intervalles réguliers, une succession de fentes 22, dont la présence sera justifiée plus loin. Les organes de connection 23 sont venus de fabrication dans la bande conductrice 2 et sont constitués par des plaquettes repliées à 90° par rapport à la bande 2, ce qui laisse subsister dans celle-ci un évidement correspondant 24. Chaque plaquette 23 présente à son extrémité une ouverture ronde 25 et une découpure en U 26 délimitant une languette 27 reliée dans sa partie supérieure à la plaquette 23 et dont le bord libre 28 est parallèle à la ligne de pliure 29. La distance entre le bord 28 et la ligne de pliure 29 correspond à l'épaisseur cumulée du revêtement isolant 5 et de la seconde bande conductrice 4. Les organes de connection 23 sont régulièrement espacés sur la longueur de la bande conductrice 2.

La seconde bande conductrice 4 est reliée à la seconde borne de l'alimentation électrique déjà mentionnée et présente une succession de dégagements transversaux 42 dont les dimensions sont supérieures à la section des plaquettes 23, pour éviter tout contact entre les bandes conductrices inférieure et supérieure 2 et 4.

La seconde bande conductrice comporte également, à intervalles réguliers, des organes de connection constitués par des plaquettes 43 venues de fabrication dans la bande conductrice ce qui y crée des évidements correspondants 44. Chaque plaquette 43 présente à son extrémité une ouverture ronde 45.

De préférence les bandes conductrices 2 et 4 sont identiques et disposées en sens inverse, les fentes 22 étant situées à droite des plaquettes 23 tandis que les fentes 42 sont disposées à gauche des plaquettes 43. La seule différence entre les bandes est la position de la ligne de pliure 29 ou 49, visible à la figure 2.

Les revêtements isolants 3 et 5 sont constitués par application au four d'un émail. Il est évident que le revêtement isolant ne doit pas s'étendre sur les bords des ouvertures 25 et 45 destinées à recevoir les contacts de l'élément consommateur de courant. Comme représenté à la figure 2, le corps isolant 3 ou 5 peut être arrêté aux environs des lignes de pliure 29 et 49.

En utilisant une peinture blanche pour le corps isolant supérieur 5, on obtient par la même occasion une surface réfléchissante de la lampe insérée entre les plaquettes 23 et 43.

La rampe lumineuse de la figure 1 est représentée à l'état monté dans les figures 2 et 3. Le montage des éléments détaillés précédemment se fait par superposition des bandes conductrices 2 et 4 et l'assemblage est réalisé en repliant les languettes 27 sur la face supérieure du revêtement 5. La bande isolante de protection 1 est fixée tout au long de la bande inférieure 2 par collage par exemple.

En variante, on peut prévoir d'assembler les éléments de la rampe par des rivets traversant des ouvertures prévues à cet effet, tout en veillant à ce que les dimensions de celles-ci soient suffisantes pour éviter tout contact électrique.

On remarquera à la figure 2 que les ouvertures rondes 25 et 45 sont découpées en laissant subsister un rebord destiné à améliorer le contact avec l'élément consommateur de courant 6, ou plus précisément le culot 61 d'une lampe 62. Dans la partie gauche de la figure 2, on a partiellement représenté une lampe navette halogène 63, comportant à chaque extrémité une boucle de contact 64. Pour autoriser le montage de celle-ci, on utilisera avantageusement une cosse de contact 7 destinée à être enfichée sur les plaquettes 23 ou 43.

La cosse 7 est par exemple constituée par un pliage comportant une partie centrale 71 en U dont les branches 72 et 73 sont disposées de part et d'autre de la plaquette 23 ou 43. La branche 72 comporte deux ailes latérales 74 qui sont recourbées pour maintenir la cosse sur la plaquette de contact. L'extrémité 75 de la branche 73 est encore recourbée vers le haut d'environ 180° pour ménager un logement 76 pour la boucle 64 de contact de la lampe 63. La cosse 7 est représentée en pointillés à la figure 3 pour ne pas surcharger le dessin.

En pratique, la distance entre une paire de plaquettes 23 et 43 destinées à recevoir un élément lumineux est d'une dimension correspondant aux longueurs standards de lampes navettes du commerce, par exemple de 40 mm et on peut prévoir de disposer les lampes tous les 55 mm. Dans le cas de lampes halogènes, les boucles de contact sont distances d'environ 43 mm, ce qui permet d'ajouter les cavaliers 7 décrits précédemment.

En variante, chaque plaquette peut supporter deux éléments consommateurs de courant, l'un à droite et l'autre à gauche, et dans ce cas l'écartement entre les plaquettes successives correspond à la longueur de ces éléments.

On notera aux figures 2 et 3 que la plaquette 23, qui traverse la bande conductrice supérieure 4 et son revêtement 5 au travers de la fente 42, comporte deux découpures en U 26A et 26B, définissant deux languettes 27A et 27B destinées à être repliées en sens inverse, de manière à ce que leurs bords libres 28A et 28B viennent s'appuyer de part et d'autre de la fente 42 pour assurer le montage de l'ensemble.

En variante, les deux languettes peuvent être repliées du même côté de la plaquette. De plus les languettes peuvent être réalisées également sur les bords de la plaquette plutôt qu'en son centre.

Il va sans dire que l'invention n'est pas limitée à une rampe d'éclairage au moyen d'ampoules, et que l'on peut en variante prévoir d'utiliser le principe de l'emboîtage de deux bandes conductrices dans un profilé plastique, en adaptant l'écartement et les formes des éléments de connection à d'autres sources lumineuses ou tous éléments consommateur de courant.

On peut aussi par exemple, sans sortir du cadre de la présente invention, insérer entre les plaquettes conductrices des adaptateurs ou des supports conducteurs de lampes d'éclairage à contact fourchettes, par exemple des lampes à halogène. Ces supports peuvent en variante autoriser l'orientation d'éléments lumineux tels que des spots.

De plus, le nombre de bandes conductrices n'est pas limité à deux, un nombre supérieur permettant d'obtenir une rampe avec plusieurs intensités d'éclairage.

## Revendications

1. Rampe d'éclairage présentant une succession de paires de contacts électriques comportant au moins deux bandes conductrices superposées recouvertes par un corps isolant, ayant à des distances prédéterminées des plaquettes disposées à 90° traversant un dégagement prévu à cet effet et dont l'extrémité libre est agencée de manière à positionner au moins indirectement un contact électrique d'un élément consommateur de courant, caractérisée en ce que les corps isolants (3,5) sont constitués par un revêtement appliqué sur chaque bande conductrice (2,4), à l'exception des plaquettes de contact (23,43), les bandes conductrices présentant des ouvertures isolées électriquement (22,42) pour le passage des plaquettes de la ou des bandes disposées au-dessous.

2. Rampe d'éclairage selon la revendication 1, caractérisée en ce ledit revêtement est constitué par un émail appliqué au four.

3. Rampe d'éclairage selon la revendication 1 ou 2, caractérisée en ce qu'une bande isolante de protection (1) est prévue sous la bande conductrice inférieure (2).

4. Rampe d'éclairage selon la revendication 3, caractérisée en ce qu'au moins une face de ladite bande isolante est adhésive.

5. Rampe d'éclairage selon la revendication 1, caractérisée en ce que les bandes conductrices (2,4) sont de fabrication identique et sont disposées en sens inverse, la ligne (29,49) de pliure de la plaquette par rapport à la bande étant positionnée de manière à ce que les ouvertures (25,45) ménagées à l'extrémité libre des plaquettes et destinées à recevoir l'élément consommateur de courant soient sur un axe commun.

6. Rampe d'éclairage selon la revendication 1, caractérisée en ce que les plaquettes (23,43) sont aptes à recevoir une cosse intermédiaire (7).

7. Rampe d'éclairage selon la revendication 6, caractérisée en ce que ladite cosse comporte une partie (75) constituant un logement (76) apte à recevoir la boucle (64) d'une lampe (63).

## Claims

1. Electric power ramp having a succession of pairs of electric contacts and including at least two superimposed conductive strips covered with an insulating body and having at predetermined distances plates arranged at 90° projecting through recesses, the free ends of such plates being arranged in such a manner as to position, at least indirectly, an electric contact of a current-consuming element, characterised by the fact that each insulating body (3,5) consists in a coat applied on each conductive strip (2,4), except on the contact plates (23,43), the conductive strips having insulated openings (22,42) for the passage of the plates of the underneath strip or strips.

2. Electric ramp according to claim 1, characterised in that said coat est constituted by application of an enamel in a furnace.

3. Electric ramp according to claim 1 or 2, characterised by a protective insulating strip (1) under the lower conductive strip (2).

4. Electric ramp according to claim 3, characterised in that at least one face of said insulating strip is adhesive.

5. Electric ramp according to claim 1, characterised in that the conductive strips (2,4) are identical and arranged in opposite directions, the fold line (29,49) of the plate relative to the strip being positioned so that the openings (25,45) at the free end of the plates and designed to receive the current-consuming element are on a commun axis.

6. Electric ramp according to claim 1, characterised in that the plates (23,43) are designed to receive an intermediate bushing (7).

7. Electric ramp according to claim 6, characterised in that said bushing has a part (75) constituting a housing (76) for the contact loop (64) of the lamp (63).

## Patentansprüche

1. Lichtleiste, mit einer Folge von elektrischen Kontaktpaaren, die wenigstens zwei übereinandergelegte leitende Streifen aufweist, welche durch einen isolierenden Körper abgedeckt sind, die in vorbestimmten Abständen unter 90° angeordnete Plättchen haben, welche eine Ausnehmung durchqueren, die zu diesem Zweck vorgesehen ist, und deren freies Ende derart ausgebildet ist, daß wenigstens indirekt ein elektrischer Kontakt eines Stromverbraucherelementes positioniert wird, dadurch gekennzeichnet, daß die isolierenden Körper (3, 5) durch einen Überzug gebildet sind, der auf jeden leitenden Streifen (2, 4) aufgebracht ist, mit der Ausnahme Kontaktplättchen (23, 43), wobei die leitenden Streifen elektrisch isolierte Öffnungen (22, 42) für den Durchlaß der Plättchen des oder der darunter angeordneten Streifen(s) aufweisen.

2. Lichtleiste nach Anspruch 1, dadurch gekennzeichnet, daß der Überzug durch ein im Ofen aufgebrachtes Email gebildet ist.

3. Lichtleiste nach Anspruch 1 oder 2, dadurch gekennzeichnet, daß ein isolierender Schutzstreifen (1) unter dem unteren leitenden Streifen (2) vorgesehen ist.

4. Lichtleiste nach Anspruch 3, dadurch gekennzeichnet, daß wenigstens eine Fläche des isolierenden Streifens klebend ist.

5. Lichtleiste nach Anspruch 1, dadurch gekennzeichnet, daß die leitenden Streifen (2, 4) in der Herstellung identisch sind und entgegengesetzt angeordnet sind, wobei die Falzlinie (29, 49) des Plättchens in bezug auf den Streifen derart angeordnet ist, daß die Öffnungen (25, 45), die im freien Ende der Plättchen untergebracht sind, und dazu bestimmt sind, das Stromverbraucherlement aufzunehmen, auf einer gemeinsamen Achse liegen.

6. Lichtleiste nach Anspruch 1, dadurch gekennzeichnet, daß die Plättchen (23, 43) einen Zwischenstecker (7) aufnehmen können.

7. Lichtleiste nach Anspruch 6, dadurch gekennzeichnet, daß der Stecker einen Abschnitt (75) aufweist, welcher einen Sitz (76) bildet, der die SAchleife (64) einer Lampe (63) aufnehmen kann.
